# EUROPÄISCHE PATENTSCHRIFT

(11) **EP 4 031 460 B1**
(45) Veröffentlichungstag und Bekanntmachung des Hinweises auf die Patenterteilung: **27.12.2023**
(21) Anmeldenummer: 20776108.1
(22) Anmeldetag: 18.09.2020
(51) Int. Cl.: B65D 33/01, B65D 77/22

(54) **VENTIL FÜR EINEN VERPACKUNGSBEHÄLTER**
VALVE FOR A PACKAGING CONTAINER
SOUPAPE POUR RÉCIPIENT D'EMBALLAGE

(30) Priorität: 19.09.2019 DE 102019214317
(43) Veröffentlichungstag der Anmeldung: 27.07.2022
(73) Patentinhaber: Syntegon Technology GmbH, 71332 Waiblingen (DE)
(72) Erfinder: STADEL, Hans-Peter, 73547 Lorch (DE); HAASE, Jenny, 71573 Allmersbach (DE); POELL, Holger, 70439 Stuttgart (DE)
(74) Vertreter: Daub, Thomas
(86) Internationale Anmeldenummer: PCT/EP2020/076115
(87) Internationale Veröffentlichungsnummer: WO 2021/053150

(56) Entgegenhaltungen:
- JP-A- H0 324 379
- US-A1- 2012 243 807
- US-B1- 6 662 827

## Beschreibung

### Stand der Technik

Die vorliegende Erfindung betrifft ein Ventil, insbesondere ein Überdruckventil für einen Verpackungsbehälter, nach der Gattung des unabhängigen Anspruchs.

Derartige Ventile kommen in der Verpackungstechnik zum Einsatz, wenn das Füllgut zum Ausgasen neigt wie beispielsweise bei frisch geröstetem Kaffee. So ist beispielsweise aus der EP 760790 B1 ein Überdruckventil für einen Verpackungsbehälter mit einer an der Wand des Verpackungsbehälters befestigten Basisplatte bekannt, die ein zentrales, ein Durchgangsloch in der Wand des Verpackungsbehälters überdeckendes Ventilloch aufweist, und mit einer auf der Basisplatte mit zwei parallelen Randzonen befestigten, eine Kanalzone freilassenden Ventilmembran, die das Ventilloch überdeckt und in Schließlage auf der Basisplatte dicht aufliegt. Das Ventilloch ist aus wenigstens zwei sich schneidenden, kreisförmigen Öffnungen ausgebildet. Aus der EP 2396244 B1 ist ein gattungsgemäßes Überdruckventil bekannt, welches einen Grundkörper mit einer zweistufig ausgebildeten Vertiefung und eine Membran umfasst, wobei die Membran eine zu einer Dichtfläche gerichtete, verformbare Oberfläche aufweist. Der Grundkörper ist relativ komplex aufgebaut. Ein weiteres gattungsgemäßes Ventil ist aus der EP 602418 B1 bekannt. Des Weiteren ist aus der WO 2016/072663 A1 bereits ein Ventil für einen Verpackungsbehälter bekannt, das zumindest ein als topfförmiges Kunststoff- oder Metallbauteil ausgebildetes Grundelement mit einer Öffnung, zumindest ein als topfförmiges Kunststoff- oder Metallbauteil ausgebildetes Rahmenelement aufweist, welches einen freien Bereich umgibt und zumindest eine Membran, welche auf dem Grundelement angeordnet ist und die Öffnung überdeckt, umfasst, wobei zwischen der Membran und dem Grundelement ein Fluid vorgesehen ist.

Des Weiteren ist aus der US 2012/243807 A1 bereits ein Ventil für einen Verpackungsbehälter bekannt, wobei das bereits bekannte Ventil zumindest eine Grundfolie mit einer Öffnung, zumindest eine Rahmenfolie, die einen freien Bereich umgibt, und zumindest eine Membran umfasst, die auf der Grundfolie angeordnet ist und die Öffnung überdeckt, wobei zwischen der Membran und der Grundfolie ein Fluid vorgesehen ist, wobei die Membran über zumindest eine Verbindungsstelle mit einer umliegenden Folie verbunden ist, wobei die umliegende Folie auf der einen Seite mit der Grundfolie und auf der anderen Seite mit der Rahmenfolie verbunden ist, und die Membran beweglich innerhalb des freien Bereichs angeordnet ist.

Offenbarung der Erfindung Das erfindungsgemäße Ventil für einen Verpackungsbehälter ist in den beiliegenden Ansprüchen definiert. Es hat dem Stand der Technik gegenüber den Vorteil, dass das Ventil einfacher und kostengünstiger produziert und appliziert werden kann. Weiterhin zeichnet sich das Verfahren zum Herstellen des erfindungsgemäßen Ventils durch deutlich reduzierten Materialeinsatz aus. Der grundsätzliche Aufbau des Ventils kann sowohl außerhalb des Verpackungsbehälters wie auch in einer bestimmten Ausführungsvariante innerhalb am Verpackungsbehälter appliziert werden. Dies wird erfindungsgemäß dadurch möglich, dass die Membran auf einer Grundfolie zumindest teilweise schwimmend bzw. frei beweglich innerhalb des freien Bereichs angeordnet ist. Dadurch, dass die Membran über zumindest eine Verbindungsstelle mit einer umliegenden Folie so verbunden ist, dass die Membran ansonsten frei bewegbar ist, liegt die Membran bei der Herstellung des Ventils bahnförmig vor und kann dadurch besonders einfach durch eine am Stück zusammenhängende Folienbahn in den Aufbau eingebracht werden. Der Herstellerprozess vereinfacht sich weiter. Die Membran ist zudem nicht mehr großflächig am Grundkörper verbunden und wird somit deutlich weniger von äußeren Einflüssen beeinträchtigt wie beispielsweise Verzug. Erfindungsgemäß ist die umliegende Folie zumindest an einer Stelle offen, so dass sich ein Kanal ausbildet. Über diesen lässt sich der Überdruck sicher abbauen. Zugleich kann jedoch die umliegende Folie einteilig ausgebildet sein. Dadurch vereinfacht sich das Handling. Besonders bevorzugt ist die Verbindungsstelle gegenüberliegend zum Kanal angeordnet. Damit kann die Membran besonders gut in Richtung zum Kanal hin abheben zum Abbau des Überdrucks in dem Verpackungsbehälter. Durch den vorgeschlagenen Aufbau von Grundfolie, Rahmenfolie und gegebenenfalls Deckfolie (quasi eine Art Doppel-T-Träger) ergibt sich eine hohe Biegesteifigkeit bei vergleichsweise geringem Materialeinsatz. Weiterhin erlaubt das erfindungsgemäße Ventil, dass die Membran mit einer Vorspannung ausgestattet werden kann, die für die Funktion des Ventils hilfreich sein kann. Das Ventil kombiniert die guten Ventileigenschaften eines spritzgegossenen Ventils mit denen eines Folienventils. Es bietet sehr geringe Öffnungs- und Schließdrücke. Aufgebaut wird das Ventil aus mehreren Folienschichten, die beispielsweise auf Rotationsstanzwerkzeugen hergestellt und anschließend aufeinander laminiert werden. Das Fügen erfolgt idealerweise durch eine Schweißverbindung. Alternativ könnte auch ein Haftvermittler wie Klebstoff eingesetzt werden. Das vorgeschlagene Ventil kann bevorzugt aus einer einzelnen Materialsorte hergestellt werden und ist damit leichter rezyklierbar und somit umweltverträglicher sowie auch leicht schweißbarer. In einer zweckmäßigen Weiterbildung besteht die Folie aus Polypropylen. Jedoch auch erneuerbare Materialien wie beispielsweise Kunststoffe aus nachwachsenden Rohstoffen oder biologisch abbaubare Kunststoffe wären möglich.

In einer zweckmäßigen Weiterbildung ist die umliegende Folie so ausgebildet, dass sie die Membran kreisförmig oder U-förmig zumindest teilweise umgibt. Diese Geometrie stellt eine einfache Anbringung der umliegenden Folie auf der Grundfolie und/oder Rahmenfolie sicher bei Beibehaltung der o.g. Funktionalität.

In einer zweckmäßigen Weiterbildung ist die Dicke der Rahmenfolie größer als die Dicke der Membran, vorzugsweise um 75% bis 225 % größer. Damit wird eine hinreichend gute freie Beweglichkeit der Membran in Richtung des freien Bereichs möglich.

In einer zweckmäßigen Weiterbildung besteht die Grundfolie und/oder die Rahmenfolie und/oder die Deckfolie aus Polypropylen, OPP, PET, Polyolefine oder aus Kunststoff, vorzugsweise aus nachwachsenden Rohstoffen oder biologisch abbaubaren Kunststoffen. Dadurch kann die Wiederverwertbarkeit bzw. Umweltverträglichkeit erhöht werden.

Bei einem möglichen Verfahren zur Herstellung des Ventils für einen Verpackungsbehälter wird die umliegende Folie auf der einen Seite mit der Grundfolie und auf der anderen Seite mit der Rahmenfolie verbunden, und die Membran wird beweglich innerhalb des freien Bereichs angeordnet. Insbesondere wird eine Deckfolie auf die Rahmenfolie aufgebracht.

In einer zweckmäßigen Weiterbildung wird die Öffnung und/oder der freie Bereich und/oder die Membran ausgestanzt. Diese Schritte können sehr einfach bei den gewählten Folienmaterialien durchgeführt werden, sodass sich die Herstellung weiter vereinfacht.

Besonders zweckmäßig wird vor dem Aufbringen der Membran ein Fluid auf die Grundfolie und/oder die Membran aufgebracht. Insbesondere wird vor dem Aufbringen der umliegenden Folie mit verbundener Membran auf der Grundfolie das Fluid zwischen Grundfolie und Membran aufgebracht. Dadurch wird sichergestellt, dass die Membran auch bei den nachfolgenden Produktionsstätten sicher mit der Grundfolie verbunden ist. Alternativ kann das Fluid auch erst im Applikator, der das Ventil mit dem Verpackungsmaterial verbindet, aufgebracht werden.

In einer zweckmäßigen Weiterbildung werden Grundfolie und/oder umliegende Folie und/oder Rahmenfolie und/oder Deckfolie über eine Schweißverbindung verbunden, insbesondere laminiert. Dadurch kann im Herstellprozess aufgrund erhöhter Reinigungsanforderungen auf unerwünschten Klebstoff verzichtet werden, der zudem teuer ist. Bei einem innenliegenden Ventil wird so vermieden, dass sich Klebstoff auf der dem Produkt zugewandten Seite befindet.

Sowohl die Herstellung der Öffnung wie auch die Herstellung des freien Bereichs kann in ein und demselben Schritt mit nur einem Stanzwerkzeug vorgenommen werden. Dies vereinfacht die Herstellung weiter. Durch das Einbringen der Membran in Verbindung mit der umliegenden Folie kann eine hohe Positionsgenauigkeit erreicht werden.

Weitere zweckmäßige Weiterbildungen ergeben sich aus weiteren abhängigen Ansprüchen und aus der Beschreibung.

### Kurzbeschreibung der Figuren

Unter Bezugnahme auf die beigefügten Figuren werden Ausführungsformen der Erfindung im Detail beschrieben. Es zeigen:
- Figur 1: ein Ausführungsbeispiel eines außenliegenden Ventils, bei dem die Membran mit der umliegenden Folie teilweise verbunden ist,
- Figur 2: ein Herstellerverfahren für das Ventil gemäß Figur 1, bei dem ebenfalls einzelne Folienbahnen gestanzt und geschweißt werden sowie
- Figur 3: ein Beispiel eines bekannten innenliegenden Ventils, bei dem die Membran mit der umliegenden Folie teilweise verbunden ist.

### Bevorzugte Ausführungsformen der Erfindung

Nachfolgend werden unter Bezugnahme auf die Figuren die Ausführungsbeispiele der Erfindung im Detail beschrieben.

Figur 1 zeigt ein Ausführungsbeispiel des Ventils 8. Das Ventil 8 umfasst eine Grundfolie 10, mit zumindest einer Öffnung 11. Die Öffnung 11 weist beispielsweise die Geometrie von zwei sich schneidenden Kreisen auf. Die Membran 12 ist mit mindestens einem insbesondere schmalen Verbindungsbereich 22 mit einer umliegenden Folie 20 noch verbunden ist. Der überwiegende Teil der Membran 12 ist jedoch immer noch frei beweglich. Membran 12, Verbindungsbereich 22 und umliegende Folie 20 bestehen somit aus einem einzigen Teil. Die umliegende Folie 20 umschließt die Membran 12 bis auf einen kleinen Kanal 18. An einem mittleren Schenkel der umliegenden Folie 20 ist die zumindest eine die Verbindungsstelle 22 zwischen der umliegenden Folie 20 und der Membran 22 ausgebildet. Membran 22 und umliegende Folie 20 bestehen aus derselben Folie bzw. sind einteilig ausgebildet. Daher entspricht die Dicke der umliegenden Folie 20 derjenigen der Membran 12. Im Ausführungsbeispiel ist die umliegende Folie 20 auf einer Seite relativ schmal bezogen die Gesamtbreite geöffnet. Dadurch kann sich der Kanal 18 ausbilden.

Der Großteil der Membran 12 kann frei von der Öffnung 11 bzw. der Grundfolie 10 abheben. Dies wird sichergestellt durch einen von der darüber liegenden Rahmenfolie 13 gebildeten freien Bereich 17. Der freie Bereich 17 ist so gestaltet, dass die Membran 12 sicher nach oben in diesen freien Bereich 17 hinein abheben kann. Hierzu ist der freie Bereich 17 der Rahmenfolie 13 etwas größer als die Membran 12 ausgebildet und oberhalb der Membran 12 angeordnet. Die Kontur der umliegenden Folie 20 orientiert sich zumindest teilweise an der Rahmenfolie 13. Die umliegende Folie 20 ist mit der Rahmenfolie 13 verbunden.

Die Verbindung der Grundfolie 10 mit der Rahmenfolie 13 und/oder der Rahmenfolie 13 mit der Deckfolie 15 erfolgt bevorzugt durch ein Schweißverfahren. Die Folien 10, 13, 15 sind schweißbar ausgebildet. Die Folien 10, 13, 15 bestehen bevorzugt aus Kunststoff. Besonders bevorzugt besteht das Ventil 8 aus Folien mit demselben Material. Besonders eignet sich hierbei Polypropylen. Aufgrund des einheitlichen Materials der verschiedenen Folien 10,13, 15 vereinfacht sich die Wiederverwendbarkeit. Auch Kunststoffe aus nachwachsenden Rohstoffen oder biologisch abbaubare Kunststoffe können zum Einsatz kommen. Grundfolie 10 und/oder Rahmenfolie 13 und/oder Deckfolie 15 können beispielsweise aus Polypropylen bestehen, bevorzugt aus OPP (oriented polypropylene), einem längsverstreckten oder biaxial verstreckten Polypropylen. Grundfolie 10 und/oder Rahmenfolie 13 und/oder Deckfolie können alternativ aus PET oder einer Verbundfolie wie beispielsweise PP-EVOH-PP bestehen. Das Material für die Membran 12 zeichnet sich durch eine hohe Sauerstoffbarriere aus. Beispielsweise besteht die Membran 12 aus PET oder einem Verbundmaterial wie PP-EVOH-PP.

Das Ventil gemäß Figur 3 ist als innenliegendes Ventil 8 ausgeführt. Zum einen fehlt gegenüber dem Ausführungsbeispiel nach Figur 1 die Deckfolie 15 sowie der Kanal 18. Die andere Seite der Öffnung 11 wird durch ein Filter 16, insbesondere ein Filtervlies 16 überdeckt. Der Filter 16 bzw. das Vlies wird benötigt, um zu verhindern, dass Partikel des Füllguts in das Ventil 8 zwischen Membran 12 und Grundfolie 10 eindringen können, wodurch die Funktion beeinträchtigt würde. Insbesondere jedoch ist wiederum die Membran 12 über die Verbindungsstelle 22 mit der umliegenden Folie 20 verbunden, sodass es sich um eine einteilige Ausführung handelt.

Nachfolgende Geometrien könnten sich für das Ventil 8 besonders eignen. Bei den Ausführungsbeispielen gemäß Figur 1 bzw. 3 können die Kantenlängen der Grundfolie 10 im Bereich zwischen bevorzugt 12,5 und 20 mm liegen. Die Dicke der Grundfolie 10 bewegt sich bevorzugt im Bereich von 0,1 mm und 0,25 mm, besonders bevorzugt beispielsweise 0,125 mm. Das Fluid, beispielsweise Silikonöl oder Fluide auf Basis von bio-basierten Materialien bzw. nachwachsenden Rohstoffen, beispielsweise auf Basis von Palmöl, Kokosöl oder Ähnliches, wird als Fluidfilm aufgetragen. Das Volumen des Fluidfilms beträgt ca. 2-5 µl. Die Dicke der Membran 12 liegt beispielsweise in einem Bereich zwischen 0,025 mm bis 0,075 mm, bevorzugt bei 0,05 mm. Die Dicke der Rahmenfolie 13 liegt beispielsweise im Bereich zwischen 0,1 mm und 0,2 mm. Die Dicke der Rahmenfolie 13 ist größer als die Dicke der Membran 12. Die Dicke einer möglichen Deckfolie 15 liegt beispielsweise im Bereich von 0,05 mm bis 0,15 mm, besonders bevorzugt bei 0,1 mm. Je nach Anwendungsfall, Materialauswahl, Verbindungsverfahren etc. können die Dicken entsprechend variieren.

Zur Herstellung der Membran 12 wird beispielsweise eine der Grundfläche der Grundfolie 10 entsprechende Folie so ausgestanzt, dass sich die kreisförmige Kontur der Membran 12 ergibt. Für den Herstellungsprozess ist es vorteilhaft, wenn die Membran 12 zumindest an einem oder mehreren Punkten (bzw. an einem oder mehreren kleinen Stegen) bzw. Verbindungsstellen 22 mit der umliegenden Folie 20 verbunden ist. Die Herstellung und Positionierung der Membran 12 kann dadurch vereinfacht werden. Die Stelle bzw. Stellen 22, an denen die Membran 12 noch mit der umliegenden Folie 20 verbunden ist, ist bezogen auf die Umfangsrichtung der Membran 12 klein, so dass ein Abheben der Membran 12 in den freien Bereichen sichergestellt bleibt.

Jedoch auch mehrere Verbindungsstellen 22 können vorgesehen sein. Diese Verbindungsstellen 22 sind so anzuordnen, dass weiterhin ein Abheben der Membran 12 von der Öffnung 11 sicher möglich ist.

Das Herstellverfahren gemäß Figur 2 dient der Herstellung eines Ventils 8 gemäß Figur 1. Es zeichnet sich dadurch aus, dass jeweils separate Folienbahnen für die Grundfolie 10, die umliegenden Folie 20 mit anhaftender Membran 12, die Rahmenfolie 13 bzw. gegebenenfalls für die Deckfolie 15 zugeführt werden. Die einzelnen Folienstreifen der genannten Folien 10, 13, 15, 20 besitzen in der Regel eine identische Breite.

Zunächst wird die Grundfolie 10 bereitgestellt. Die Grundfolie 10 kann bereits Öffnungen 11 aufweisen. Alternativ könnten die Öffnungen 11 vor Ort erstellt, beispielsweise gestanzt werden. Die Ausstanzung in sind jedoch vor dem Laminationsprozess vorzunehmen.

In einem weiteren Schritt wird ein Fluid bzw. Fluidfilm auf die Grundfolie 10 aufgebracht, und zwar auf die Stellen, wo später die Membran 12 zu liegen kommt, insbesondere auf den die Öffnung 11 umgebenden Bereich. Alternativ könnte der Fluidfilm bereits auf der Unterseite der Membran 12 appliziert werden. Alternativ könnte das Fluid auch später aufgebracht werden, beispielsweise im Applikator, der das Ventil mit dem Verpackungsmaterial verbindet.

In einem weiteren Schritt wird die umliegende Folie 20 mit über die Verbindungsstelle 22 verbundener Membran 12 auf die Grundfolie 10 aufgebracht. Zur Herstellung der umliegenden Folie 20 mit über die Verbindungsstelle 22 verbundener Membran 12 und/oder zumindest einen Kanal 18 kann ein entsprechender Stanzvorgang die Umrisse der Membran 12 erstellen und/oder die spätere Kanalzone 18 ausstanzen. Durch den Stanzvorgang wird die Membran 12 von der umliegenden Folie so getrennt, dass beide lediglich nur noch durch die zumindest eine Verbindungsstelle 22 miteinander verbunden sind. Die umliegende Folie 20 mit der durch die Verbindungsstelle 22 verbundenen Membran 12 wird mit der Grundfolie 10 fest verbunden. Die Verbindung kann wie bereits beschrieben bevorzugt mit einer entsprechenden Schweißverbindung erfolgen. Als Schweißverfahren kommen beispielsweise in Betracht: Heißluft-Schweißen-, Wärmekontakt-Schweißen, Induktion, Kaltverschweißung und Ultraschallschweißen (eventuell auch andere). Alternativ werden jedoch auch sonstige Verbindungsverfahren wie Kleben etc. möglich.

Anschließend wird die Rahmenfolie 13 auf der umliegenden Folie 20 aufgebracht. Dabei kommt der freie Bereich 17 oberhalb der Membran 12 zu liegen. Dadurch wird ein Abheben der Membran 12 in den freien Bereich 17 hinein möglich. Zuvor wird der freie Bereich 17 aus der Rahmenfolie 13 ausgestanzt. Die aufgebrachte Rahmenfolie 13 wird mit der umliegenden Folie 20 verbunden. Dies kann wie bereits beschrieben bevorzugt mit einer entsprechenden Schweißverbindung erfolgen. Alternativ werden jedoch auch sonstige Verbindungsverfahren wie Kleben möglich. Wichtig ist, dass lediglich die umliegende Folie 20 mit der Rahmenfolie 13 verbunden wird, nicht jedoch die Membran 12. Die freie Beweglichkeit der Membran 12, die lediglich über zumindest eine Verbindungsstelle 22 beweglich gehalten ist, wird dadurch sichergestellt.

Anschließend kann die Deckfolie 15 auf die Rahmenfolie 13 aufgebracht werden. Anschließend wird die Deckfolie 15 mit der Rahmenfolie 13 verbunden. Dies kann wie bereits beschrieben bevorzugt mit einer entsprechenden Schweißverbindung erfolgen. Alternativ werden jedoch auch sonstige Verbindungsverfahren wie Kleben möglich. Beispielsweise für innenliegende Ventile 8, die ohne Deckfolie 15 auskommen, könnte dieser Schritt auch entfallen.

Das Vereinzeln der Ventile 8, die auf einer Folienbahn zusammenhängend angeordnet sind, kann in der Verpackungsmaschine, insbesondere durch den Applikator beschrieben erfolgen. Alternativ könnte die Vereinzelung auch direkt nach dem Zusammenfügen der Folien 10, 13, 15, 20 erfolgen.

Die beschriebenen Ventile 8 werden beispielsweise als Aromaschutzventile bei Verpackungen von ausgasenden Produkten wie beispielsweise Kaffeebohnen, Mahlkaffee, Frischteig oder Ähnliches verwendet, bei denen ein Überdruck nach dem Abpacken in der Verpackung durch ausgasende Füllgüter entsteht. Ein Druckabbau erfolgt durch ein Anheben der Membran 12 relativ zu der Öffnung 11 bzw. der Grundfolie 10 und anschließendes Entweichen über den freien Bereich 17 bzw. - im Falle von einem außenliegenden Ventil - über zumindest einen mit dem freien Bereich 17 in Verbindung stehenden seitlichen Kanal 18, der zwischen Rahmenfolie 13 und Deckfolie 15 ausgebildet ist.

## Patentansprüche

1. Ventil für einen Verpackungsbehälter, umfassend zumindest eine Grundfolie (10) mit einer Öffnung (11), zumindest eine Rahmenfolie (13), die einen freien Bereich (17) umgibt, und zumindest eine Membran (12), die auf der Grundfolie (10) angeordnet ist und die Öffnung (11) überdeckt, wobei zwischen der Membran (12) und der Grundfolie (10) ein Fluid vorgesehen ist, wobei die Membran (12) über zumindest eine Verbindungsstelle (22) mit einer umliegenden Folie (20) verbunden ist, wobei die umliegende Folie (20) auf der einen Seite mit der Grundfolie (10) und auf der anderen Seite mit der Rahmenfolie (13) verbunden ist, und die Membran (12) beweglich innerhalb des freien Bereichs (17) angeordnet ist, **dadurch gekennzeichnet, dass** die umliegende Folie (20) zumindest an einer Stelle offen ist, sodass sich ein Kanal (18) ausbildet.

2. Vorrichtung nach Anspruch 1, **dadurch gekennzeichnet, dass** die Verbindungsstelle (22) gegenüberliegend zu dem Kanal (18) angeordnet ist.

3. Vorrichtung nach einem der vorhergehenden Ansprüche, **dadurch gekennzeichnet, dass** die umliegende Folie (20) die Membran (12) kreisförmig oder U-förmig zumindest teilweise umgibt.

4. Vorrichtung nach einem der vorhergehenden Ansprüche, **dadurch gekennzeichnet, dass** die Membran (12) kreisförmig gebildet ist.

5. Vorrichtung nach einem der vorhergehenden Ansprüche, **dadurch gekennzeichnet, dass** die Grundfolie (10), die Rahmenfolie (13) und die Membran (12) innerhalb eines Verpackungsbehälters oder außerhalb eines Verpackungsbehälters gleichermaßen verwendbar bzw. anordenbar sind.

6. Vorrichtung nach einem der vorhergehenden Ansprüche, **dadurch gekennzeichnet, dass** die Dicke der Rahmenfolie (13) größer ist als die Dicke der Membran (12), vorzugsweise um 75% bis 225 % größer.

7. Vorrichtung nach einem der vorhergehenden Ansprüche, **dadurch gekennzeichnet, dass** zumindest eine Deckfolie (15) vorgesehen ist, die mit der Rahmenfolie (13) verbunden ist.

8. Vorrichtung nach einem der vorhergehenden Ansprüche, **dadurch gekennzeichnet, dass** Grundfolie (10) und/oder Rahmenfolie (13) und/oder Deckfolie (15) aus Polypropylen, PP-EVOH-PP, OPP, PET, Polyolefine oder aus Kunststoff, vorzugsweise aus nachwachsenden Rohstoffen oder biologisch abbaubaren Kunststoffen, besteht.

9. Vorrichtung nach einem der vorhergehenden Ansprüche, **dadurch gekennzeichnet, dass** die Rahmenfolie (13) mit der Grundfolie (10) und/oder der Deckfolie (15) über eine Schweißverbindung verbunden ist, insbesondere laminiert ist.

## Claims

1. Valve for a packaging container, comprising
at least one base film (10) with an opening (11),
at least one frame film (13) encompassing a free region (17),
and at least one membrane (12) which is arranged on the base film (10) and covers the opening (11),
wherein a fluid is provided between the membrane (12) and the base film (10), wherein the membrane (12) is connected to a surrounding film (20) via at least one connection region (22),
wherein the surrounding film (20) is connected on one side to the base film (10) and on its other side to the frame film (13), and
the membrane (12) is arranged movably within the free region (17),
**characterised in that** the surrounding film (20) is open at least in one point, such that a channel (18) is formed.

2. Device according to claim 1,
**characterised in that** the connection region (22) is arranged opposite the channel (18).

3. Device according to one of the preceding claims,
**characterised in that** the surrounding film (20) encompasses the membrane (12) at least partially in a circular shape or in a U shape.

4. Device according to one of the preceding claims,
**characterised in that** the membrane (12) is formed in a circular shape.

5. Device according to one of the preceding claims,
**characterised in that** the base film (10), the frame film (13) and the membrane (12) are equally usable and/or arrangeable within a packaging container or outside a packaging container.

6. Device according to one of the preceding claims,
**characterised in that** the thickness of the frame film (13) is greater than the thickness of the membrane (12), preferably greater by 75 % to 225 %.

7. Device according to one of the preceding claims,
**characterised in that** at least one cover film (15) is provided, which is connected to the frame film (13).

8. Device according to one of the preceding claims,
**characterised in that** the base film (10) and/or the frame film (13) and/or the cover film (15) are/is implemented of polypropylene, PP-EVOH-PP, OPP, PET, polyolefin or of a synthetic material, preferably of sustainable raw materials or of bio-degradable synthetic materials.

9. Device according to one of the preceding claims,
**characterised in that** the frame film (13) is connected to the base film (10) and/or to the cover film (15) via a welding connection, in particular laminated.

## Revendications

1. Soupape pour un récipient d'emballage, comprenant
au moins une feuille principale (10) avec une aperture (11),
au moins une feuille de cadre (13) entourant une zone libre (17) et
au moins une membrane (12) disposée sur la feuille principale (10) et couvrant l'aperture (11),
un fluide étant pourvu entre la membrane (12) et la feuille principale (10), la membrane (12) étant reliée avec une feuille entourante (20) par au moins une zone de liaison (22),
la feuille entourante (20) étant reliée sur l'une face avec la feuille principale (1β) et sur l'autre face avec la feuille de cadre (13), et
la membrane (12) étant disposée de façon mobile dans la zone libre (17),
**caractérisée en ce que** la feuille entourante (20) est ouverte dans au moins un point, de sorte que se forme un canal (18).

2. Dispositif selon la revendication 1,
**caractérisé en ce que** la zone de liaison (22) est disposé vis-à-vis du canal (8).

3. Dispositif selon l'une des revendications précédentes,
**caractérisé en ce que** la feuille entourante (20) entoure la membrane (12) au moins partiellement en forme de cercle ou en forme de U.

4. Dispositif selon l'une des revendications précédentes,
**caractérisé en ce que** la membrane (12) est réalisée en forme de cercle.

5. Dispositif selon l'une des revendications précédentes,
**caractérisé en ce que** la feuille principale (10), la feuille de cadre (13) et la membrane (12) peuvent être utilisées et/ou disposées également à l'intérieur d'un récipient d'emballage ou à l'extérieur d'un récipient d'emballage.

6. Dispositif selon l'une des revendications précédentes,
**caractérisé en ce que** l'épaisseur de la feuille de cadre (13) est supérieure à l'épaisseur de la membrane (12), de préférence supérieure par 75 % à 225 %.

7. Dispositif selon l'une des revendications précédentes,
**caractérisé en ce qu'**au moins une feuille couvrante (15) est pourvue qui est reliée avec la feuille de cadre (13).

8. Dispositif selon l'une des revendications précédentes,
**caractérisé en ce que** la feuille principale (10) et/ou la feuille de cadre (13) et/ou la feuille couvrante (15) est faite de polypropylène, PP-EVOH-PP, OPP, PET, polyoléfine ou d'un matériau synthétique, de préférence de matières premières renouvelables ou de matières biodégradables.

9. Dispositif selon l'une des revendications précédentes,
**caractérisé en ce que** la feuille de cadre (13) est reliée, en particulier laminée, avec la feuille principale (10) et/ou avec la feuille couvrante (15) par une liaison à soudage.
